# EUROPÄISCHE PATENTANMELDUNG

(11) **EP 0 626 474 A1**
(43) Veröffentlichungstag der Anmeldung: **30.11.1994**
(21) Anmeldenummer: 94103472.0
(22) Anmeldetag: 08.03.1994
(51) Int. Cl.: D02J 13/00

(54) **Heizkammer für eine Falschdralltexturiermaschine**

(30) Priorität: 08.05.1993 DE 4315377
(71) Anmelder: TEMCO TEXTILMASCHINENKOMPONENTEN GmbH & Co. KG, D-97762 Hammelburg (DE)
(72) Erfinder: Wagner, Manfred, D-97762 Hammelburg (DE); Rippstein, Klaus, Dr., D-97762 Hammelburg (DE); Hermanns, Hans, D-97762 Hammelburg (DE)

(57) **Zusammenfassung**

Für die Heißfixierung während der Falschdralltexturierung wird ein Reflektor-Heizer (1) vorgestellt, welcher über zwei Reflektor-Elemente (3 und 4), die über eine Lippendichtung (14) ineinandergefügt werden, die Heizzone (17) bildet und im stationären Reflektor-Element (3) den Heizstab oder die Heizstäbe (2) aufweist. Die Reflektor-Elemente (3 bis 8) sind doppelwandig ausgebildet und besitzen in ihrem Inneren ein Vakuum. Die Innenwände der Reflektoren-Elemente (3 bis 8) sind mit einer Reflektionsschicht, z.B. Silber, belegt und wirken hierdurch als Reflektoren, welche die zugeführte Wärme vorwiegend zum Faden und nicht als Verlustwärme nach außen abstrahlen.

## Beschreibung

Die Erfindung betrifft eine Heizkammer zum Aufheizen eines oder mehrerer Fäden beim Falschdralltexturieren.

Immer höher werdende Abzugsgeschwindigkeiten beim Falschdralltexturieren bedingen auch eine entsprechende Verweilzeit des Fadens im Heizer, damit dieser entsprechend aufgeheizt werden kann, d.h. die Heizer werden immer länger und tragen so zu einer unförmigen Maschinenbauweise bei (s. DE OS 39 04 261). In letzter Zeit sind sogenannte Hochtemperaturheizer bekannt geworden, die von der Länge her zwar kleiner bauen, dafür jedoch mit extrem hohen Temperaturen gefahren werden
(s. EP 0 442 368 A1).

Alle diese herkömmlichen Heizer haben gemeinsam, daß irgendwelche Heizstäbe in Kammern eingelassen sind und sogenannte Heizschienen aufheizen, über die der Faden mit Kontakt, frei oder über Fadenführer aufgeheizt wird. Entweder sind diese Kammern zum Einlegen des Fadens zu öffnen oder überhaupt im Bereich des Fadenlaufs offen. Die Kammern selbst sind um den Heizstab oder die Heizstäbe mit Isoliermitteln wie Steinwolle, Kieselgur oder dergleichen isoliert.

Der Wirkungsgrad derartiger Heizer ist sehr gering und unwirtschaftlich. So liegt der Wirkungsgrad bei konventionellen Heizern zwischen 3% (für z.B. PES-Garn 76 dtex bei 400 m/min Abzug) und ca. 11% (für z.B. 167 dtex bei 700 m/min Abzug) (Heizer für zwei Fäden). Dies ist zwar in Fachkreisen bekannt, jedoch wurde dieses Problem nicht genügend beachtet.

Auch die Entwicklung eines Hochtemperatur-Heizers hat vom Wirkungsgrad her keine Verbesserungen gebracht.

In der RWTH Aachen wurde ein derartiger Hochtemperaturheizer untersucht (Dissertation H. K. Meier RWTH-Aachen vom November 1992). Der Versuch wurde mit einem PES-Garn 167 dtex bei einer Abzugsgeschwindigkeit von 700 m/min durchgeführt. Nach dieser Dissertation wurde unter den gleichen Versuchsbedingungen mit einem konventionellen Heizer eine Leistungsaufnahme von 760 Watt gemessen. Hierbei muß allerdings gesagt werden, daß in der Praxis unter diesen Bedingungen zwei Fäden zur Verarbeitung kommen, so daß per Faden ca. 380 Watt gerechnet werden müssen.

Sowohl bei konventionellen wie auch bei Hochtemperaturheizern erfolgt mit zunehmender Temperatur ein immer schlechter werdender Wirkungsgrad. Die Hauptursache hierfür liegt darin, daß nur ein geringer Oberflächenanteil der Heizschiene zur Erwärmung des Fadens dient, der überwiegende Teil aber die Wärme über die Isolierung nach außen abgibt.

Ein Berechnungsbeispiel soll die erforderliche Wärmemenge für den Faden und damit auch die anfallenden Energieverluste verdeutlichen. Nach der bereits angeführten Dissertation kann mit folgenden Werten die Leistungsaufnahme des Fadens bestimmt werden:

| | |
|---|---|
| (End)Titer | PES 167 dtex |
| v | 700 m/min |
| Wärmekapazität PES | 1,25 kJ/kg x K |
| Temperatur nach Heizer | 195°C |
| Temperatur vor Heizer | 25°C |

### Garnmenge/Stunde:

d.h. 0,7014 kg PES müssen in 1 h von 25°C auf 195°C aufgeheizt werden.

### Wärmemenge in kJ:

Daraus folgt, da 1 kJ = 0,278 Wh entsprechen, daß für den Faden eine Leistung von ca. 42 Watt erforderlich ist. Es ergibt sich also bei der Verarbeitung eines PES-Fadens 167 dtex bei einer Abzugsgeschwindigkeit von 700 m/min eine Verlustleistung, bezogen auf einen Faden, von 380Watt-42Watt = 338 Watt. Hiernach liegt der Wirkungsgrad bei 11%.

Es ist Aufgabe der Erfindung, die Heizkammer so zu gestalten, daß dem Faden die benötigte Wärmemenge konzentriert zugeführt wird, ohne daß große Energieverluste auftreten.

Die Lösung dieser Aufgabe erfolgt nach dem kennzeichnenden Merkmal des Anspruchs 1. Weitere vorteilhafte Ausgestaltungen sind den Ansprüchen 2 bis 12 zu entnehmen.

Eine Wirkungsgradverbesserung ist nur möglich, wenn der größte Teil der zugeführten Energie für das Aufheizen des Fadens verwendet wird, d.h. daß die innerhalb der Fadenlaufzone auf- und/oder einzubringende Energie keine, oder nur geringfügige Möglichkeiten hat nach außen abzuwandern. Ausgehend von einem doppelwandigen Gefäß, wobei zwischen den Wänden ein Vakuum besteht, sieht die Erfindung vor, daß gekrümmte Flächen in Form von Halbschalen, Dreiecken, U-Formen oder dergleichen, sich gegenüberliegend, die eigentliche Fadenlaufzone bilden. Diese Halbschalen oder auch anders geartete Formen sind doppelwandig ausgebildet und bestehen vorzugsweise aus hitzebeständigem Glas. Diese doppelwandigen Elemente besitzen in ihrem Inneren ein Vakuum, wobei die Innenwandung eine Oberflächenbeschichtung aufweist, deren Emissionsgrad ε < 0,1 ist, z.B. Silber. Die Elemente wirken in dieser Form als Reflektoren.
Eine dieser Halbschalen ist zum Einlegen des Fadens zu öffnen und anschließend über eine Lippendichtung, die sich über die gesamte Länge des Heizers erstreckt, wieder zu schließen. Der Faden wird in Fadenführern, welche in hitzebeständigen Blendstücken eingebracht sind, geführt. Der Heizstab oder die Heizstäbe können je nach Einsatz im stationären wie auch im zu öffnenden Reflektor-Element eingesetzt sein. Die Halterung der Heizstäbe erfolgt über Blendstücke. Das Umfeld der Reflektor-Elemente besteht aus einem halbschalenartigen Gehäuse und ist zwischen Reflektor-Außenwand und Gehäuse-Innenwand mit einer isolierenden Masse gefüllt (Steinwolle, Kieselgur etc.).

Die Heizkammer ist oben und unten über eine Abdeckung geschlossen.
Die Wärmeabgabe nach außen ist aufgrund der erfindungsgemäßen Reflektor-Elemente, die nur einen geringen Wärmeübergangskoeffizienten besitzen, ebenfalls sehr gering. Die komplett zuzuführende Heizleistung einer Heizkammer kann im wesentlichen in drei Wärmeströme aufgegliedert werden:
1. Wärmeinhalt des Fadens
2. Wärmeabgabe über die Außenflächen
3. Austritt dem Heißluft aus Öffnungen des Heizers.
Bei dem gewählten Beispiel PES 167 dtex und der Abzugsgeschwindigkeit von 700 m/min ist der Wärmeinhalt des Fadens bei allen Heizerausführungen mit 42 Watt einzusetzen.

Ein Berechnungsbeispiel soll Auskunft über die effektive Energieabstrahlung nach außen der erfindungsgemäßen Heizkammer geben.

Nach Dubbel, Taschenbuch für den Maschinenbau, Band 1 12. Auflage Kapitel C. Strahlung Seite 450, kann mit folgenden Werten gerechnet werden:

= 0,05 x (7,73⁴ - 3,73⁴) x 0,1 [kcal/h]
= 17 kcal/h
1 kcal = 1,163 Wh = ∼20 Watt
Hierbei muß berücksichtigt werden, daß neben der Abstrahlung auch noch eine gewisse Wärmeleitung auftritt, die im vorliegenden Fall ca. 60 Watt beträgt, so daß mit einer Gesamtabgabe an die Außenfläche von ca. 80 Watt zu rechnen ist.

Zwangsläufig besitzen die Heizkammern Öffnungen zum Ein- bzw. Auslaß des Fadens. Diese sollten möglichst klein ausgebildet sein. Im Ausführungsbeispiel betrugen diese Öffnungen ca. 1 cm². Beim Hochtemperatur- und beim konventionellen Heizer liegen diese Öffnungen bei ca. 5 cm². Bei der Annahme, daß die Heißluft mit einer Geschwindigkeit von v = 1 m/s aus diesen Öffnungen austritt, ergibt sich eine Verlustleistung von:

| | |
|---|---|
| Q konventionell | = ca. 220 Watt |
| Q Hochtemperatur | = ca. 300 Watt |
| Q Reflektor | = ca. 60 Watt |

Vergleicht man nun eine 216spindelige Texturiermaschine, ergeben sich folgende Werte:

| | | |
|---|---|---|
| Konventionelle Heizer | Maschine | 164 kW : 2 = 82 kW |
| Hochtemperaturheizer | Maschine | 121 kW |
| Reflektor-Heizer | Maschine | 39 kW |

Es ergibt sich also eine deutliche Energieeinsparung durch den erfindungsgemäßen Reflektor-Heizer. Dieser hat den weiteren Vorteil, daß er ohne Schwierigkeiten in alle herkömmlichen Texturiermaschinen auch nachträglich eingebaut werden kann.

Die Erfindung soll anhand von Diagrammen und Beispielen noch näher erläutert werden.
Es zeigen:
- Fig. 1: ein Diagramm über den Energiebedarf zum Aufheizen von verschiedenen PES-Fäden,
- Fig. 2: ein Diagramm über den Wirkungsgrad von konventionellen Heizern bei verschiedenen PES-Fäden,
- Fig. 3: ein Balkendiagramm über den Energieverbrauch verschiedener Heizer,
- Fig. 4: den schematischen Aufbau des erfindungsgemäßen Reflektor-Heizers,
- Fig. 5: eine perspektivische Ansicht des Reflektor-Heizers,
- Fig. 6: die Reflektor-Elemente in Dreieck-Form,
- Fig. 7: die Reflektor-Elemente in Vieleck-Form,
- Fig. 8: die Abdeckung der Heizkammer.

In der Fig. 1 wird der Energiebedarf bei der Verarbeitung verschiedener PES-Fäden (76 dtex, 110 dtex und 167 dtex) in Watt, abhängig von der Abzugsgeschwindigkeit (m/min) dargestellt. Hierbei beträgt die Fadentemperatur vor dem Heizer 25°C und nach dem Heizer 195°C. Das in der Beschreibung behandelte Beispiel ist hervorgehoben.

Die Fig. 2 stellt den Wirkungsgrad von konventionellen Heizern in Abhängigkeit von der Abzugsgeschwindigkeit dar. Hier wurden zwei PES-Fäden (76 dtex und 167 dtex) verarbeitet. Die Fadentemperatur betrug 195°C.

In der Fig. 3 wird das Energieaufkommen verschiedener Heizer dargestellt.

Hierbei handelt es sich um einen herkömmlichen konventionellen Heizer, einen Hochtemperaturheizer sowie um den erfindungsgemäßen Reflektor-Heizer. Das Balkendiagramm ist nach jeweils vier Verbrauchsanteilen, nämlich Anteil-Faden, Anteil-Heißluft, Anteil-Gehäuse und Gesamtleistung aufgegliedert, wobei die Leistung in Watt aufgetragen ist.

Die Fig. 4 zeigt einen Querschnitt des erfindungsgemäßen Reflektor-Heizers in der Draufsicht. Die Heizzone 17 (Fadenlaufzone) ist umschlossen von parabolähnlichen Reflektor-Elementen 3 und 4. Im Reflektor-Element 3 ist die Blende 9 mit dem Fadenführer 10 eingebracht. Die Heizstäbe 2 werden von der Blende 9 gehalten. Im stationären Gehäuse 11 ist das Reflektor-Element 3 eingebracht. Im Gehäuse 12 befindet sich das Reflektor-Element 4. Über das Scharnier 13 wird die Heizkammer geöffnet und über den Verschluß 16 wieder verriegelt. Die Lippendichtungen 14 sind zwischen den Gehäusen 11 und 12 eingebracht.

Die Fig. 5 zeigt die Heizkammer in der Längsansicht im geöffneten Zustand. Hier sind mehrere Blenden 9 mit den Fadenführern 10 sichtbar. Die Blenden 9 tragen die Heizstäbe 2. Die Reflektor-Elemente 3 und 4 sind in den Gehäusen 11 und 12 eingebracht. Über das Scharnier 13 ist die Heizkammer zu öffnen und über den Verschluß 16 zu verriegeln. Die Lippendichtungen 14 sind fest mit dem Gehäuse 11 und dem Reflektor-Element 3 verbunden.

In der Fig. 6 werden die Reflektor-Elemente 5 und 6 in einer Dreieck-Form dargestellt. Die Blende 9 trägt den Fadenführer 10. In diesem Beispiel ist nur ein Heizstab 2 vorgesehen, der von den Blenden 9 in axialer Richtung getragen wird. Die Lippendichtung 14 ist nur angedeutet. Das Umfeld der Heizkammer ist identisch mit dem der Fig. 4.

Die Fig. 7 zeigt eine weitere Variante der Reflektor-Elemente. Die Vieleck-Reflektoren 7 und 8 sind über die Lippendichtungen 14 ineinandergefügt. Das Reflektor-Element 7 trägt die Blenden 9 mit den Fadenführern 10 sowie über die Blenden 9 die Heizstäbe 2. Auch hier ist das Umfeld mit dem der Fig. 4 identisch.

In der Fig. 8 wird die zweiteilige, ineinanderfügbare Abdeckung 18 dargestellt. Sie weist lediglich eine Öffnung für den Fadenein- bzw. Fadenausgang 19 auf.

### Bezugszeichenliste

- 1: Reflektor-Heizer
- 2: Heizstab
- 3: Reflektor-Element (Parabol)
- 4: Reflektor-Element (Parabol)
- 5: Reflektor-Element (Dreieckform)
- 6: Reflektor-Element (Dreieckform)
- 7: Reflektor-Element (Vieleckform)
- 8: Reflektor-Element (Vieleckform)
- 9: Blende
- 10: Fadenführer
- 11: Gehäuse stationär
- 12: Gehäuse schwenkbar
- 13: Scharnier
- 14: Lippendichtung
- 15: Isoliermasse
- 16: Verschluß
- 17: Heizzone (Fadenlaufzone)
- 18: Abdeckung
- 19: Fadenein- bzw. Fadenausgang

## Patentansprüche

1. Heizkammer für laufende Fäden in einer Falschdralltexturiermaschine, in der ein Heizstaboder mehrere Heizstäbe zum Aufheizen des Fadens angeordnet sind, dadurch gekennzeichnet, daß die Heizkammer (1) als doppelwandiges, zwischen den Wandungen mit einer Beschichtung niedrigen Emissionsgrades < 0,1 versehenes Gefäß mit luftleerem Zwischenraum (Vakuum) ausgebildet ist und so als Reflektor wirkt.

2. Heizkammer nach Anspruch 1, dadurch gekennzeichnet, daß das Gefäß aus einem hitzebeständigen Werkstoff, z.B. Glas, besteht.

3. Heizkammer nach Anspruch 1 und 2, dadurch gekennzeichnet, daß das Gefäß zum Öffnen der Heizkammer (1) zweiteilig ausgebildet ist.

4. Heizkammer nach Anspruch 1 bis 3, dadurch gekennzeichnet, daß die zweiteilig ausgebildeten Reflektor-Elemente (4 bis 8) verschiedene gekrümmte Flächen aufweisen.

5. Heizkammer nach Anspruch 1 bis 4, dadurch gekennzeichnet, daß die Reflektor-Elemente als Halbschalen (Parabol) (3, 4), in Dreieckform (5, 6), in Vieleckform (7, 8) oder dergleichen ausgebildet sind.

6. Heizkammer nach Anspruch 1 bis 5, dadurch gekennzeichnet, daß die die Heizzone (Fadenlaufzone) (17) bildenden Reflektor-Elemente (3 bis 8) über eine sich über die gesamte Heizerlänge erstreckende, hitzebeständige Lippendichtung (14) ineinandergefügt sind.

7. Heizkammer nach Anspruch 1 bis 5, dadurch gekennzeichnet, daß der Heizstab oder die Heizstäbe (2) entweder im stationären Reflektor-Element (3, 5 oder 7) oder im zu öffnenden Reflektor-Element (4, 6 oder 8) eingebracht sind.

8. Heizkammer nach Anspruch 1 bis 5, dadurch gekennzeichnet, daß der Heizstab oder die Heizstäbe (2) in Blenden (9), die aus einem hitzebeständigen Werkstoff bestehen, gehalten sind.

9. Heizkammer nach Anspruch 1 bis 8, dadurch gekennzeichnet, daß die Blenden (9) mit Fadenführern (10) bestückt sind, die die Fadenführung innerhalb der Heizzone (17) gewährleisten.

10. Heizkammer nach Anspruch 1 bis 9, dadurch gekennzeichnet, daß die Heizkammer (1) inklusive der Reflektor-Elemente (4, 6 oder 8) über das Scharnier (13) aufschwenkbar ist und über den Verschluß (16) zu verriegeln ist.

11. Heizkammer nach Anspruch 1 bis 10, dadurch gekennzeichnet, daß die Reflektor-Elemente (3, 5 oder 7) sowie die Reflektor-Elemente (4, 6 oder 8) bis auf die Heizzonenseite (17) in je einem allseits geschlossenen Gehäuse (11, 12) eingebracht sind, das im Inneren mit einer Isoliermasse (Steinwolle, Kieselgur etc.) (15) ausgefüllt ist.

12. Heizkammer nach Anspruch 1 bis 11, dadurch gekennzeichnet, daß die Heizkammer (1) über eine zweiteilige, ineinanderfügbare, hitzebeständige Abdeckung (18) unten und oben verschlossen ist, wobei die zur Heizzone (17) weisende Fläche eine Reflexionsschicht aufweist.
